# EUROPÄISCHE PATENTSCHRIFT

(11) **EP 0 151 399 B1**
(45) Veröffentlichungstag und Bekanntmachung des Hinweises auf die Patenterteilung: **02.08.1989**
(21) Anmeldenummer: 85100277.4
(22) Anmeldetag: 12.01.1985
(51) Int. Cl.: C10G 1/06

(54) **Hydriergasführung in Kohleverflüssigungsanlagen**
Hydrogen gas distribution in coal liquefaction plants
Distribution du gaz d'hydrogène dans des unités de liquéfaction de charbons

(30) Priorität: 19.01.1984 DE 3401650
(43) Veröffentlichungstag der Anmeldung: 14.08.1985
(73) Patentinhaber: Ruhrkohle Aktiengesellschaft, 45128 Essen (DE)
(72) Erfinder: Wolowski, Eckard, Dr.-Ing., D-4330 Mülheim (DE); Tamm, Hans-Friedrich, D-4350 Recklinghausen (DE)

(56) Entgegenhaltungen:
- DE-A- 3 141 649
- GB-A- 2 121 817

## Beschreibung

Die Erfindung betrifft eine Hydriergasführung in Kohleverflüssigungsanlagen, wobei die aus der Hydrierung kommenden Kohleöle in einer Raffination von Heteroatomen S, N, 0 durch Hydrierung befreit werden.

Eine derartige Hydriergasführung ist aus der DE-A-31 141 649 bekannt. Darin ist ein Kohleverflüssigungsverfahren offenbart, bei dem im wesentlichen reiner Wasserstoff erzeugt wird bzw. wiedergewonnen und anschließend dem Hydrierreaktor zugeführt wird. Das hat zur Folge, daß der Wasserstoff aus dem Reaktor in die Raffination gelangt. Die Raffinationsstufe hat die Aufgabe, aus Kohleöl die Heteroatome S, N, 0 durch Hydrierung zu entfernen, da sie in marktfähigen Produkten (Benzin/Heizöl) von Nachteil sind.

Der aus dem Hydrierreaktor kommende Wasserstoff ist teilweise abgearbeitet, wenn er in die Raffinationsstufe gelangt. Im Ergebnis ist auf diesem Wege eine beträchtliche Menge Wasserstoff notwendig, um marktfähige Produkte zu erzeugen. Der Erfindung liegt daher die Aufgabe zugrunde, den Wasserstoffverbrauch zu reduzieren. Nach der Erfindung wird das dadurch erreicht, daß der Frischwasserstoff zunächst in die Raffinationsstufen geführt wird. Dabei geht die Erfindung von der Überlegung aus, daß in der Raffinationsstufe das "sauberste" Produkt erzeugt wird. Deshalb ist es von Vorteil, wenn der Frischwasserstoff in der Raffinationsstufe nicht mit dem Arbeitsergebnis aus dem Hydrierreaktor belastet ist. Diese Belastungen werden insbesondere durch Mehrkaptane H₂S und NH₃ gebildet. U. h. es wird keine Aufteilung des aus den Raffinationsstufen austretenden, wasserstoffreichen Gases in Kreislauf- und Überschußgas vorgenommen, sondern der Gesamtmenge der Hydrierung zugeführt. Die im Gas neben dem Wasserstoff enthaltenen, bei der Raffination entstehenden organischen (C₁-C₄) und anorganischen (CO, C0₂, H₂S) gasförmigen Verbindungen beeinträchtigen in der vorliegenden Konzentration die Hydrierung der Kohle nicht.

Entsprechend der Aufteilung der Gasphase des Kaltabscheiders in Kreislauf- und Auschleusgas werden sie mit den zusätzlich bei der Hydrierung der Kohle entstehenden, gleichen gasförmigen Verbindungen über die Gaswäsche und Tieftemperaturzerlegung ausgeschleust bzw. gewonnen.

Der Fortfall eigener Kreislaufgaskompressoren, Gaswäscher und Wasserstoffrückgewinnungsstufen für die Raffination des Leicht- und Mittelöls bedeutet ein wesentlicher Vorteil für Investition und Betrieb.

In der Zeichnung ist die erfindungsgemäße Hydriergasführung in Form eines Fließschemas dargestellt.

Getrocknete Kohle wird mit Lösungsmittel in einer Anmaischung (1) angemaischt und unter Zugabe von Wasserstoff in einem Reaktor (2) hydriert. In dem dem Hydrierreaktor (2) nachgeschalteten Heißabscheider (3), wird eine Phasentrennung durchgeführt. Die Gase und Dämpfe werden über Kopf abgezogen. Aus dem Sumpf wird eine - die Feststoffe enthaltene Flüssigphase - in die Vakuumdestillation (5) abgeführt.

Das Kopfprodukt des Heißabscheiders (3) wird nach Abkühlung in den Kaltabscheider (4) geleitet. Neben Kohleöl fällt hier Wasser an, das getrennt zur Wiedergewinnung von wertvollen Inhaltsstoffen (Ammoniak, Phenol) abgepumpt wird.

Das Kohleöl wird abgezogen und atmosphärisch unter Zugabe von Strippdampf in einer atm. Destillation (6) destilliert. Leicht- und Mittel öl der atm. Destillation werden jeweils getrennt Raffinationsstufen (21 und 22) zugeführt.

Die über Kopf aus dem Kaltabscheider abgehende Gasphase wird in einer Ölwäsche (7) in rückgeführtes Kreislauf- und Ausschleusgas aufgeteilt. Das Ausschleusgas wird in einer Gaswäsche (8) gereinigt und in einer Tieftemperaturzerlegungsanlage (9) in Wasserstoff, Heizgas, SNG und LPG zerlegt.

Die im Heißabscheider anfallende feststoffhaltige Flüssigphase wird in der Vakuumdestillation (5) getoppt. Das dabei gewonnene Schweröl wird zusammen mit Schwer- und Mittelöl aus der atm. Destillation als Lösungsmittel in die Anmaischung (1) zurückgefahren.

Aus dem Rückstand der Vakuumdestillation wird in einer Vergasungsstufe (10) Synthesegas (CO + H₂) bzw. in einer Konvertierung und Gaswäsche (11) Hydrierwasserstoff gewonnen.

Reicht der über Kreislaufgas, Tieftemperaturzerlegung (9), Rückstandsvergasung (10) rückgeführte Wasserstoff für die Hydrierung nicht aus, so wird über eine zusätzliche Kohlevergasung (12) mit nachgeschalteter Konvertierung und Gaswäsche (13) das Defizit abgedeckt.

Die teersäurehaltigen Abwässer des Kaltabscheiders der atm. Destillation (6) werden einer Ammoniakgewinnung (23) und einer Phenolgewinnung (24) zugeführt. Die Abwässer werden nach biologischer Aufbereitung (25) in das öffentliche Abwassernetz eingeleitet. Desgleichen erfolgt eine Ableitung der bei der Vergasung (12) anfallenden Abwässer sowie der aus der Rückstandsvergasung (10) anfallenden Abwässer nach Neutralisation (26) in das öffentliche Abwassernetz.

Das aus der Ölwäsche (7) anfallende Kreislaufgas wird über einen Kreisgaskompressor (27) auf den notwendigen Betriebsdruck verdichtet. Zusätzlich zum Kreislaufgas und den aus der Tieftemperaturzerlegung (9) anfallenden Frischwasserstoff wird die Gesamtmenge der aus den Raffinationsstufen (21 + 22) austretenden wasserstoffreichen Gase wieder zugeführt. Die Raffinationsstufen haben die Aufgabe, aus dem Kohleöl die Heteroatome SNO durch Hydrierung zu entfernen, da sie in marktfähigen Produkten (Benzin/Heizöl) von Nachteil sind.

Beispiel für den Mengenfluß einer erfindungsgemäßen Hydriergasführung

In der Kohleverflüssigungsanlage zur Hydrierung einer im Ruhrgebiet geförderten Gasflammkohle mit einem Durchsatz von 5 000 t(waf) Kohle/d, fallen entsprechend einer Stundenleistung von ca. 208 t/h in der atmosphärischen Destillation 31.833 kg/h Kohleleicht- und 64.006 kg/h Rohmittelöl an.

Die Einheit t(waf) Kohle/d bezeichnet Tonne Kohle (wasser- und aschefrei) pro Tag.

Die Raffination des Kohleleichtöles erfolgt zweistufig unter Zugabe von 3.138 kg/h (Stufe I) und 2.587 kg/h (Stufe 11) Wasserstoff mit einer Reinheit von 98,5 Vol.-% bei 60 bar. In den Raffinationsreaktoren nachgeschalteten Abscheidern erfolgt eine Abtrennung der wasserstoffreichen Gasphase (Gesamtmenge 5.629 kg /h) vom Hydrierprodukt bei 55 bar. Diese Gasmenge wird dem Hydriergas direkt zugeführt.

Die Raffination des Rohmittelöles erfolgt einstufig unter Zugabe von 9.873 kg/h Wasserstoff (98,5 Vol-%) ebenfalls bei 60 bar. Das im nachgeschalteten Abscheider anfallende Gas (9.565 kg/h wird wiederum der Kohlehydrierung direkt zugeführt.

Durch Anreicherung an C, C₄ - Kohlenwasserstoffgasanteilen sowie an CO-, C0₂ und H₂S-Mengen sinkt der Wasserstoffgehalt des durch die Raffinationsstufen strömenden Hydriergases auf 98,0 Vol.-% im Falle des Leichtöles bzw. auf 97,5 Vol.-% beim Mittelöl.

Diese H2-Partialdrücke liegen wesentlich über dem des Hydriergases der Kohlehydrierung (216.252 kg/h, 85 Vol.-%), so daß eine Zuspeisung unproblematisch möglich ist.

## Patentansprüche

Hydriergasführung in Kohleverflüssigungsanlagen, wobei die aus der Hydrierung kommenden Kohleöle in einer Raffination von Hetero-Atomen S, N, 0 durch Hydrierung befreit werden, dadurch gekennzeichnet, daß der Raffination Frischwasserstoff unmittelbar zugeführt und der in der Raffination teilweise abgearbeitete Wasserstoff anschließend dem Hydrierreaktor zugeführt wird, wobei dem Hydrierreaktor die zusätzlich noch erforderliche Wasserstoffmenge als Frischwasserstoff in an sich bekannter Weise unmittelbar zugeführt wird.

## Claims

Hydrogenation gas distribution in coal liquefaction plants, wherein the coal oils coming from the hydrogenation are cleansed of heteroatoms S, N, 0 by hydrogenation in a refining unit, characterized in that the fresh hydrogen is supplied directly to the refining and the hydrogen partly exhausted in the refining is thereafter fed to the hydrogenation reactor, the quantity of hydrogen additionally necessary being supplied as fresh hydrogen directly to the hydrogenation reactor in known manner.

## Revendications

Distribution de gaz d'hydrogénation dans des installations de fluidification du charbon, dans lesquelles les huiles de houille provenant de l'hydrogénation sont libérées dans un raffinage d'hétéroatomes S, N, 0, par hydrogénation, caractérisée en ce que de l'hydrogène frais est amené directement au raffinage et en ce que l'hydrogène épuisé partiellement dans le raffinage est ensuite amené au réacteur d'hydrogénation, la quantité d'hydrogène encore nécessaire en supplément étant directement amenée au réacteur d'hydrogénation sous la forme d'hydrogène frais, d'une manière connue de soi.
